# EUROPÄISCHE PATENTSCHRIFT

(11) **EP 0 231 483 B1**
(45) Veröffentlichungstag und Bekanntmachung des Hinweises auf die Patenterteilung: **20.03.1991**
(21) Anmeldenummer: 86117071.0
(22) Anmeldetag: 08.12.1986
(51) Int. Cl.: H01H 85/44, H01H 85/24

(54) **Installationseinrichtung mit Überspannungsableiter**
Installation arrangement with overvoltage arrester
Agencement d'installation avec dispositif de dérivation de surtension

(30) Priorität: 20.12.1985 DE 3545520
(43) Veröffentlichungstag der Anmeldung: 12.08.1987
(73) Patentinhaber: SIEMENS AKTIENGESELLSCHAFT, 80333 München (DE)
(72) Erfinder: Solleder, Heinrich, Dipl.-Ing., D-8411 Hainsacker (DE); Stich, Karl-Heinz, D-8400 Regensburg (DE)

(56) Entgegenhaltungen:
- AU-B- 485 687
- CH-A- 557 606
- DE-C- 220 218

## Beschreibung

Die Erfindung bezieht sich auf eine Installationseinrichtung, die je Leiter zu einem zu schützenden Verbraucher mit Überspannungsableiter und elektrisch in Reihe angeordnetem thermisch ansprechendem Schaltglied nach Art eines Sicherungseinsatzes arbeitet, im einzelnen nach Gattungsbegriff von Patentanspruch 1. Das thermische Schaltglied weist eine Anzeigevorrichtung im Oberkontakt in einem gemeinsamen Aufnahmegehäuse auf, im wesentlichen aus Sockel und Schraubkappe nach Art des Gehäuses bei Schraubsicherungen.

Eine derartige Installationseinrichtung ist bekannt (CH-A-557 606). Nach der bekannten Einrichtung ist in einem Aufnahmegehäuse der Schraubsicherungen mit den dazu erforderlichen üblichen Paßorganen durch Abänderung des Gehäuses in einem besonderen Sockel ein scheibenförmiger Überspannungsableiter untergebracht. Beide Bauteile sind elektrisch in Reihe geschaltet. Hierbei ist ein besonderes gemeinsames Aufnahmegehäuse erforderlich.

Überspannungsableiter sollen für empfindliche Verbraucher schädliche Überspannungen vor den zu schützenden Einrichtungen gegen Erde ableiten. Überspannungen können durch Gewitter oder Schaltvorgänge auftreten. Da viele Verbraucher durch den Einsatz von Elektronik empfindlicher geworden sind, gewinnen Schutzmaßnahmen gegen Überspannung zunehmend an Bedeutung. Üblicherweise setzen Energieversorgungsunternehmen Ventilableiter in Freileitungen ein, die eine Funkenstrecke in Serienschaltung mit einen spannungsabhängigen Widerstand aufweisen.

Es hat sich gezeigt, daß es nicht genügt, Überspannungsableiter in den Versorgungsnetzen einzusetzen, um die elektrischen Verbraucher in einzelnen Verbrauchernetzen zuverlässig gegen Überspannungen durch Wanderwellen aus dem Versorgungsnetz, den Freileitungsnetzen, zu schützen. Um Verbraucher und Verbrauchernetze wirksam zu schützen, ist es bekannt, Überspannungsableiter in der Zählerverteilung eines Verbrauchernetzes, also nahe am Verbraucher, zu installieren (EP-Al-0 046 545). Die Überspannungsableiter können anhand einer Anzeigevorrichtung dann leicht auf ihren ordnungsgemäßen Zustand überprüft werden. Das wäre beispielsweise infrage gestellt, wenn solche Überspannungsableiter im versperrten Hausanschlußkasten untergebracht würden.

Überspannungsableiter können bei Überlastung, wie sie durch nahe Blitzeinschläge auftreten kann, selbst schadhaft werden. Sie werden dann gegen Betriebserde, gegen die sie Überspannungen ableiten sollen, mehr oder weniger dauerhaft durchlässig, so daß wegen der endlichen Widerstände in Verbrauchernetzen die mit der Betriebserde verbundenen weiteren Außenleiter eines Verbrauchernetzes auf so hohe Spannung angehoben werden können, daß die Isolation und die elektronischen Einrichtungen in den weiteren Verbraucherzweigen des Verbrauchernetzes und auch Bedienungspersonen gefährdet werden könnten. Es ist daher erforderlich, schadhafte Überspannungsableiter abzuschalten. Dadurch vermeidet man auch bei infolge ihrer Schadhaftigkeit dauerhaft stark durchlässigen Überspannungsableitern Fehlabschaltungen des Verbrauchernetzes. Diese können durch vorgeordnete Sicherungen auftreten, was verbraucherseitig zu unangenehmen Störungen führen kann. So könnten Kühl- und Gefriereinrichtungen oder Heizungssteuerungen ausfallen, die im betroffenen Verbraucherzweig angeschlossen sind. Zu größeren Fehlabschaltungen kann es auch bei Einsatz von Fehlerstromschutzschaltern kommen, die die einseitig gegen Erde abfließenden Ströme in schadhaften Überspannungsableitern registrieren und dann alle Verbraucherzweige abschalten, denen der einschlägige Fehlerstromschutzschalter zugeordnet ist.

Es ist eine elektrische Installationseinrichtung bekannt, die zum Schutz gegen Überspannung mit einer Funkenstrecke, einem spannungsabhängigen Widerstand und einer Trennvorrichtung in Serienschaltung in einem gemeinsamen Gehäuse aus Isolierstoff arbeitet (EP-Al-0 046 545). Diese Installationseinrichtung arbeitet insbesondere mit einem thermischen und mit einem elektromagnetischen Überstromauslöser in Verbindung mit weiteren Bauteilen, wie sie bei Leitungsschutzschaltern gebräuchlich sind. Sie soll in Zählerverteilungen im Verbrauchernetz installiert werden können.

Der Erfindung liegt die Aufgabe zugrunde, eine Installationseinrichtung mit Überspannungsableitern zu entwickeln, bei der auf das bewährte System der Schmelzsicherungen zum Abschalten schadhafter Überspannungsableiter zurückgegriffen wird, ohne besondere Aufnahmeteile zu benötigen, und Fehlauslösungen hinsichtlich der Verbraucher zu vermeiden.

Die Lösung der geschilderten Aufgabe erfolgt nach der Erfindung durch eine Installationseinrichtung nach Patentanspruch. Danach ist als Überspannungsableiter jeweils ein Varistor mit der Gestalt einer handelsüblichen Paßschraube im Aufnahmegehäuse für das thermische Schaltglied innerhalb des Gesamtaufnahmegehäuses eingesetz. Das thermische Schaltglied ist nach Art eines Sicherungseinsatzes mit einem in seinem Ansprechverhalten auf den Überspannungsableiter in an sich bekannter Weise abgestimmten Schmelzleiter versehen. Der Schmelzleiter zum Abschalten eines schadhaften Überspannungableiters ist hierbei zwangsläufig im Nebenzweig zum zu schützenden Verbraucher angeordnet. Das Aufnahmegehäuse für den Überspannungsableiter wird aus Sockel und Schraubkappe nach Art des Gehäuses bei Schraubsicherungen gebildet. Als Überspannungsableiter dient jeweils ein Varistor mit der Gestalt einer Paßschraube, der im Sockel des Aufnahmegehäuses angeordnet ist.

In der Kontaktkappe des Einsatzkörpers zeigt eine Anzeigevorrichtung an, ob das thermische Schaltglied intakt ist. Damit wird zugleich angezeit, ob der Varistor in Ordnung ist. Der Varistor mit der Gestalt einer Paßschraube steht mit dem Unterkontakt des Aufnahmegehäuses und mit der Kontaktunterkappe des thermischen Schaltglieds in elektrischem Kontakt. Die Kontaktoberkappe des Einsatzkörpers steht wiederum mit dem Oberkontakt des Aufnahmegehäuses in Verbindung.

Bei einer solchen Installationseinrichtung kann der Schmelzleiter im Einsatzkörper relativ genau auf die Betriebserfordernisse des Überspannungsableiters abgestimmt werden, wie es das langjährige Wissen bei Schmelzsicherungen ermöglicht. Der Erfindung liegt dabei die Erkenntnis zugrunde, daß Überspannungsableiter relativ selten ansprechen, aber in ihrem Ansprechverhalten auf einen störungsfreien Betrieb von Verbrauchernetzen relativ genau eingestellt sein sollten, was durch den Schmelzleiter ermöglicht wird.

Es ist zwar gebräuchlich, bei Installationseinrichtungen, die zwischen einer Verbraucherzweigleitung und der Betriebserde einen Überspannungsableiter eingeschaltet haben, vorgeordnet im Zweigleiter zum gewöhnlichen Schutz von Verbrauchern eine Sicherung in der Verteilung des Verbrauchernetzes vozusehen. Eine derartige Schmelzsicherung ist jedoch im Verbraucherzweig selbst und nicht in einem Nebenzweig eingeschaltet und nicht auf den Überspannungsableiter, sondern auf den Verbraucher abgestimmt. Sie soll bei einem schadhaften Verbraucher abschalten. Da eine derartige Sicherung bei Überspannungen, die der Überspannungsableiter gegen Erde ableiten soll, nicht ansprechen sollte, kann sie in den meisten Fällen bei einem schadhaft gewordenen Überspannungsableiter nicht ansprechen.

Bei einer bekannten Einschubleiste mit Überspannungsableitern im Zweiwegebetrieb können Einsatzkörper, die einen Überspannungsableiter mit einer Lotperle als Schmelzelement in Reihe zwischen den Anschlußelektroden aufnehmen, eingesetzt werden (EP-A1-0 062 090). Bei einem schadhaften Überspannungsableiter soll die Lotperle jeweils nebeneinanderliegende Anschlußelektroden einer Seite kurzschließen und den Überspannungsableiter so vom Netz trennen. Eine solche Lotperle kann, nicht zuletzt wegen des nicht reproduzierbaren Verhaltens, wie und mit welcher Güte ein Kurzschluß zwischen den benachbarten Elektroden hergestellt wird, nicht das Verhalten von Schmelzleitern erreichen, die nach Kennlinien mit verhältnismäßig engen Toleranzen ansprechen und eine Schaltstrecke unterbrechen. Diese Eigenschaften von Schmelzleitern werden bei der Einrichtung nach der Erfindung gerade genutzt.

Da bei der Gestalt einer Paßschraube, wie sie bei Schraubsicherungen gebräuchlich sind, um nur Schmelzeinsätze einer zulässigen Nennstromstärke einsetzen zu können, verhältnismäßig viel Raum für den Varistor zur Verfügung steht, lassen sich handelsübliche Varistoren unterbringen. Es ist ihm lediglich ein Gehäuse zu geben, das der Kontur einer Paßschraube entspricht, in die nur die Kontaktunterkappen zulässiger Einsatzkörper einpassen. Dadurch ist gewährleistet, daß nicht Schmelzeinsätze mit ungeeignetem Auslöseverhalten eingesetzt werden können.

Das Aufnahmegehäuse kann vorteilhafterweise nach Art einer Schaltersicherungseinrichtung aufgebaut sein. Dadurch läßt sich die Betriebssicherheit von derartigen auf dem Markt befindlichen Schaltersicherungseinrichtungen nutzen, wonach der Einsatzkörper im spannungsfreien Zustand der Einrichtung ausgewechselt werden kann, was bei üblichen Schraubsicherungen nicht so vollkommen erreicht wird.

Die Erfindung soll nun anhand von in der Zeichnung grob schematisch wiedergegebenen Ausführungsbeispielen näher erläutert werden:

In Figur 1 ist eine Installationseinrichtung veranschaulicht, die mit einer Schaltersicherungseinrichtung arbeitet, die teilweise im Längsschnitt dargestellt ist. In Figur 2 ist ein Varistor in Form einer Paßschraube zusammen mit einem einpassenden Einsatzkörper schematisch und zum Teil im Längsschnitt wiedergegeben.

Die Installationseinrichtung nach Figur 1 weist ein Aufnahmegehäuse 1 aus Sockel bzw. Aufnahmegehäue 2 für einen Einsatzkörper bzw. ein thermisches Schaltglied 4 und Schraubkappe 3 auf. Solche Gehäuse sind bei Schraubsicherungen gebräuchlich. Im thermischen Schaltglied 4 nach Art von Sicherungseinsätzen bei Schraubsicherungen ist ein Schmelzleiter 6 nach Figur 2 untergebracht. Ein Varistor 5 mit der Gestalt einer Paßschraube wirkt als Überspannungsableiter. Varistor 5 und Schmelzleiter 6 sind in Reihe zwischen dem Unterkontakt des Aufnahmegehäuses und dessen Oberkontakt in der Schraubkappe elektrisch verbunden. Hierzu weist das thermische Schaltglied eine Kontaktkappe 7 und eine Kontaktkappe 8 auf. Ein Ende des Schmelzleiters 6 ist zu einer Anzeigevorrichtung 9 geführt. Sie kann in einer bei Sicherungseinsätzen für Schraubsicherungen gebräuchlichen Weise gefertigt sein. So kann ein Anzeigeplättchen unter Federdruck abgesprengt werden, wenn der Schmelzleiter 6 durchschmilzt und sein zur Anzeigevorrichtung führendes Ende freigibt.

Das Aufnahmegehäuse 1 ist im Ausführungsbeispiel nach Figur 1 als Schaltersicherungseinrichtung aufgebaut. Über die Schraubkappe 3 ist ein Deckel 10 geklappt, der beim Öffnen über eine Mechanik Schaltkontakte 11 trennt, die im Strompfad der Schaltersicherungseinrichtung zwischen den Anschlußklemmen 12 und 13 liegen. Wenn der Deckel 10 hochgeklappt wird, werden die Schaltkontakte 11 geöffnet und das Aufnahmegehäuse 2 für da thermische Schaltglied 4 spannungsfrei geschaltet. Derartige Schaltersicherungseinrichtungen sind auf dem Markt (DE-C-29 15 170).

## Patentansprüche

1. Installationseinrichtung, die je Leiter zu einem zu schützenden Verbraucher mit Überspannungsableiter und elektrisch in Reihe angeordnetem thermisch ansprechendem Schaltglied (4) nach Art eines Sicherungseinsatzes mit Anzeigevorrichtung im Oberkontakt in einem gemeinsamen Aufnahmegehäuse (1), im wesentlichen aus Sockel und Schraubkappe (3) nach Art des Gehäuses bei Schraubsicherungen, arbeitet,
**dadurch gekennzeichnet,** daß als Überspannungsableiter jeweils ein Varistor (5) mit der Gestalt einer handelsüblichen Paßschraube im Aufnahmegehäuse (2) für das thermische Schaltglied (4) innerhalb des Aufnahmegehäuses (1) eingesetz ist und daß das thermische Schaltglied (4) nach Art eines Sicherungseinsatzes einen in seinem Ansprechverhalten auf den Überspannungableiter in an sich bekannter Weise abgestimmten Schmelzleiter enthält.

## Revendications

1. Agencement pour une installation de distribution de l'énergie électrique, qui comporte, par conducteur raccordé à un consommateur à protéger, un dispositif de dérivation des surtensions et un élément de coupure thermique (4), branché électriquement en série, et qui opère à la manière d'une cartouche fusible à dispositif indicateur au niveau du contact supérieur dans un boîtier de logement commun (1), constitué essentiellement par un socle et un capot vissable (3) et agencé à la manière du boîtier utilisé dans le cas de fusibles à vis, caractérisé par le fait qu'on utilise, comme dispositif de dérivation des surtensions, une varistance (5) agencée à la manière d'une vis calibrée usuelle dans le commerce, dans le boîtier récepteur (2) logeant l'élément de coupure thermique (4) à l'intérieur du boîtier de logement (1), et que l'élément de coupure thermique (4) contient, à la manière d'une cartouche fusible, un conducteur fusible dont le comportement en réponse est accordé, d'une manière connue en soi, au dispositif de dérivation des surtensions.

## Claims

1. Installation device which operates per conductor in relation to a load to be protected with over-voltage arrester and thermally responding switching element (4), arranged electrically in series, in the nature of a fuse link with indicating arrangement in the upper contact in a common receiving housing (1), essentially consisting of base and screw cap (3) in the nature of the housing in screw-in fuses, characterised in that, in each case, a varistor (5) is used as over-voltage arrester with the form of a commercially available adaptor screw in the receiving housing (2) (sic) for the thermal switching element (4) within the receiving housing (1) and in that the thermal switching element (4) in the nature of a fuse link contains a fusible element which, in terms of its response characteristic, is tuned to the over-voltage arrester in a manner known per se.
